# EUROPÄISCHE PATENTSCHRIFT

(11) **EP 0 030 639 B1**
(45) Veröffentlichungstag und Bekanntmachung des Hinweises auf die Patenterteilung: **04.07.1984**
(21) Anmeldenummer: 80107214.1
(22) Anmeldetag: 20.11.1980
(51) Int. Cl.: H01R 23/66

(54) **Lösbare elektrisch leitende Verbindung von Kabeln**
Disconnectable electrically conductive cable connection
Raccord de câble déconnectable électriquement conducteur

(30) Priorität: 14.12.1979 US 103762
(43) Veröffentlichungstag der Anmeldung: 24.06.1981
(73) Patentinhaber: International Business Machines Corporation, Armonk, N.Y. 10504 (US)
(72) Erfinder: Petrozello, James Ralph, Endicott, NY 13760 (US)
(74) Vertreter: Willich, Wolfgang

## Beschreibung

Die Erfindung betrifft eine lösbare elektrisch leitende Verbindung von Kabeln, insbesondere von Flachkabeln, deren Enden auf einer Oberfläche Kontaktflächen aufweisen und in eine Verbindungsvorrichtung eingeschoben sind, die benachbart zu einer Kabeleinschuböffnung eine mittels eines Betätigungshebels in eine Wirklage drehbare Welle und ein an der Welle (15) angeordnetes Druckelement aufweist, das eine Druckkraft auf die Kontaktflächen der Kabel ausübt.

Lösbare Kabelverbindungen, insbesondere für flexible Leitungssteckverbindungen zwischen Schaltungeseinheiten, bestehen üblicherweise aus Kontaktstiften oder -federn, die in entsprechende gefederte Buchsen eingesteckt werden. Zur Aufrechterhaltung einer ausreichenden Federkraft für die Gewährleistung der Kontaktverbindung werden hierbei die Abmessungen der Federn in den Buchsen etwas geringer gehalten als die Kontaktstifte bzw. -federn dick sind. Diese bekannten Kontaktanordnungen haben den Nachteil, daß, wenn eine größere Zahl von Kontaktstiften gleichzeitig eingeschoben werden muß, ein erheblicher Kraftaufwand zum Einschieben der Kontakte erforderlich ist. Weiterhin können Probleme auftreten, wenn durch häufiges Einschieben und Herausziehen die Federelemente im Laufe der Zeit einem gewissen Verschleiß ausgesetzt sind.

Durch die US-A-4 054 348 ist ein Verbindungselement zwischen einem Flachkabel und einer Gedruckte-Schaltungs-Platte bekannt, das als Platte ausgebildet ist, durch die das Kabel mittels eines Schlitzes hindurchgeführt ist und die zur Herstellung des Kontaktes zwischen dem Flachkabel und der Schaltungsplatte auf die Gedruckte-Schaltungs-Platte geschwenkt und in der Schließstellung verriegelt wird. Hierbei wird die leitende Verbindung zwischen den Flachkabelsträngen und den leitenden Bereichen der Schaltungsplatte mittels einer Rippe bewirkt, die eine ständige Anpresskraft auf das auf der Schaltungsplatte aufliegende Kabel ausübt.

Aus dem IBM Technical Disclosure Bulletin, Band 7, Nr. 9, Seite 742 ist weiterhin eine Flachkabelverbindungsvorrichtung bekannt, bei der ein mit einem Leitungsmuster lösbar zu verbindendes Flachkabel in eine Kabeleinschuböffnung eingeschoben wird, die von dem zur Verbindung vorgesehenen Leitungsmuster und einem spiralförmigen Federelement gebildet wird. Zur Herstellung der Kontaktverbindung wird ein Betätigungshebel geschwenkt, wodurch die Welle, auf der die spiralförmige Feder befestigt ist, gedreht wird und sich demzufolge ihre auf das Flachkabel wirksame Kraft erhöht. Diese Vorrichtung hat den Nachteil, daß das Kabel beim Einlegen in die Vorrichtung gegen eine gewisse, von der Feder ausgeübte anfängliche Widerstandskraft eingeschoben werden muß, bevor die eigentliche Kontaktverbindung durch Betätigen des Betätigungshebels hergestellt wird.

Der Erfindung liegt die Aufgabe zugrunde, eine lösbare elektrisch leitende Kabelverbindung, insbesondere für Flachkabel, der eingangs genannten Bauart zu schaffen, bei welcher das Einlegen des zur Herstellung der Verbindung zugeführten Kabelstranges widerstandsfrei möglich ist, auch wenn es sich um eine große Anzahl gleichzeitig herzustellender Kontaktverbindungen handelt. Diese Aufgabe ist bei einer Vorrichtung der oben beschriebenen Gattung durch die im Anspruch 1 genannte Ausführung gelöst worden.

Die erfindungsgemäße Kabelverbindung eignet sich insbesondere auch für Wartungs- und Austauscharbeiten « im Feld », nämlich an einer am Einsatzort stehenden Maschine im Rahmen von Servicearbeiten, Fehlersuche und -beseitigung u. ä., bei denen Flachkabel Verwendung finden. Aber auch für Diagnosegeräte- und Meßgeräte-Anschlüsse und ähnliche Anwendungen ist die erfindungsgemäße Verbindung mit großem Vorteil einsetzbar.

Ein zusätzlicher Vorteil beim Einsatz der Anordnung nach der Erfindung ist dadurch gegeben, daß die miteinander zu verbindenden Kontaktflächen eine relative Schubbewegung ausführen, wenn durch die Hebelbewegung der Kontakt hergestellt wird ; dadurch wird eine besonders zuverlässige Kontaktverbindung gewährleistet.

Die Erfindung wird im folgenden anhand der Zeichnungen in einem Ausführungsbeispiel erläutert.

Es zeigen :
Figur 1 eine schaubildliche Darstellung einer Verbindungseinrichtung zum Verbinden zweier Flachkabel vor dem Einschieben der Flachkabel, und
Figur 2 einen vergrößerten Schnitt durch die Einrichtung nach Fig. 1 nach dem Einschieben der Kabel und dem Betätigen der Vorrichtung.

Die in den Zeichnungen dargestellte Einrichtung besteht aus einem vorzugsweise aus Kunststoff hergestellten Gehäuse 10, welches im unteren Bereich eine Kammer 11 bildet, und in deren oberem Bereich sich eine Öffnung 12 befindet, die mit der Kammer 11 in Verbindung steht. Weiterhin befindet sich an der einen Seite des Gehäuses 10 eine Einschuböffnung 13 für ein unteres Flachkabel 19 und an der anderen Seite eine Einschuböffnung 14 für ein oberes Flachkabel 20, wobei beide Einschuböffnungen 13, 14 in die Kammer 11 führen.

Auf einer drehbaren Welle 15 im oberen Bereich des Gehäuses 10 ist eine Nockenwalze 16 exzentrisch gelagert und verläuft über die gesamte Länge der Öffnung 12. Die Nockenwalze 16 ist mit einem Mantel 17 aus synthetischem Gummi versehen, dessen Dicke im Bereich von 0,5 bis 1,5 mm gewählt ist, je nach Ausführung der zu verbindenden Kabel. Mittels eines mit der Welle 15 verbundenen Betätigungshebels 18 kann die exzentrische Nockenwalze 16 gedreht werden.

Die oben beschriebene Einrichtung dient zur elektrischen Verbindung der beiden Flachkabel 19 und 20. Derartige Flachkabel werden in unterschiedlicher Dicke hergestellt und bestehen vorzugsweise aus einem polymeren Werkstoff, welcher kupferbeschichtet ist und anschließend geätzt wird, um Gedruckte-Schaltungs-Leiter 21 in einem bestimmten Muster zu erhalten. Diese sind mit einer Reihe Goldkontakte 22 verbunden, die auf der Oberfläche des Flachkabels nahe dem Ende aufgebracht sind. Die Goldkontakte 22 sind üblicherweise etwa 0,37 bis 0,5 mm breit und 0,75 bis 1,8 mm lang. Die Dicke der Flachkabel 19, 20 liegt üblicherweise im Bereich von 0,25 bis 0,35 mm, so daß sie infolge ihrer Elastizität zur Verbindung von gedruckten Schaltungskarten besonders geeignet sind, z. B. solchen gedruckten Schaltungskarten, die unterschiedliche Muster der Eingangs- und Ausgangskontakte haben. Sie werden aber auch dazu verwendet, planare gedruckte Schaltungskarten an die entsprechenden Kontakte im Computerrahmen anzuschließen, in den sie eingesetzt werden.

In Fig. 2, welche zur Verdeutlichung die Teile nach Fig. 1 in etwa dreifacher Vergrößerung zeigt, ist die Ausgangslage des Betätigungshebels 18 gestrichelt dargestellt, in welcher sich die Nockenwalze 16 in ihrer « geöffneten oberen Lage befindet, wie gleichfalls gestrichelt gezeichnet.

Zum Verbinden der Flachkabel 19 und 20 wird zunächst das Flachkabel 19, mit den Goldkontakten 22 nach oben, in die Einschuböffnung 13 so weit wie möglich eingeschoben. Sodann schiebt man das Flachkabel 20 in die Einschuböffnung 14 an der entgegengesetzten Seite der Einrichtung ein, und zwar in einer Ausrichtung, daß die Goldkontakte 22 an der Unterseite liegen. Hierbei gleitet sie mit den Goldkontakten 22 auf den entsprechenden Kontakten auf der Oberfläche des Flachkabels 19. Auch das Flachkabel 20 wird so weit wie möglich in die Kammer 11 hineingeschoben, wobei es die in Fig. 2 mit 23 gekennzeichnete, gestrichelt dargestellte Position einnimmt. Die Goldkontakte 22 beider Flachkabel 19, 20 liegen nun aufeinandergedeckt. Nun wird der Betätigungshebel 18 im Uhrzeigersinn betätigt, so daß die Nockenwalze 16 einen wachsenden Druck auf die Oberseite des Flachkabels 20 ausübt und die paarweise einander gegenüberliegenden Goldkontakte 22 mehr und mehr aufeinandergepresst werden. Gleichzeitig führt infolge der Drehbewegung der Nockenwalze 16 das Flachkabel 20 eine Horizontalbewegung nach links aus, so daß zwischen den Goldkontaktpaaren 22 eine Schubbewegung erzeugt wird, welche sowohl einen Reinigungseffekt als auch eine besonders innige Berührung der Kontaktflächen zur Folge hat. Nach der Betätigung des Betätigungshebels 18 um einen Winkel von 180° stößt dieser an einer Anschlagfläche 24 des Gehäuses 10 an, und nun haben im Kontaktbereich 25 die Kontaktpaare ihre endgültige Lage zueinander erreicht. Je nach Bemessung der Nockenwalze 16 beträgt die Horizontalschubbewegung des Flachkabels 20 etwa 0,75 bis 1,25 mm.

Mit dem Erreichen der Endstellung des Betätigungshebels 18 an der Anschlagfläche 24 ist der höchste Bereich der Nockenwalze 16 bereits etwas überschritten, was durch das synthetische Material des Mantels 17 der Nockenwalze 16 unterstützt wird, so daß der Hebel 18 in seiner Endstellung festgehalten und auf die Kontakte der Flachkabel 19, 20 eine gleichbleibende Kraft ausgeübt wird. Die Größe dieser Kraft kann maßgeblich beeinflußt werden durch die Wahl des Materials und der Dicke des Mantels 17 der Nockenwalze 16.

Zum Lösen der Flachkabel 19, 20 wird der Betätigungshebel 18 entgegen dem Uhrzeigersinn um 180° in seine Ausgangslage zurückgeschwenkt, wodurch infolge des Abhebens der Nockenwalze 16 die beiden Flachkabel 19 und 20 freigegeben werden und herausgezogen werden können.

Es ist zu bemerken, daß der Mantel 17 auf der Nockenwalze 16 gewisse Dickenunterschiede im Kontaktflächenbereich auszugleichen vermag und somit eine gleichmäßige Druckkraft gewährleistet. Weiterhin wird durch die Schubbewegung zwischen den Kontaktflächen im Verlauf der Schließbewegung des Betätigungshebels 18 der Kontaktübergang zwischen den beiden Flachkabeln 19, 20 außerordentlich günstig beeinflußt.

## Patentansprüche

1. Lösbare elektrisch leitende Verbindung von Kabeln, insbesondere von Flachkabeln (19, 20), deren Enden auf einer Oberfläche Kontaktflächen (22) aufweisen und in eine Verbindungsvorrichtung eingeschoben sind, die benachbart zu einer Kabeleinschuböffnung (13, 14) eine mittels eines Betätigungshebels (18) in eine Wirklage drehbare Welle (15) und ein an der Welle (15) angeordnetes Druckelement (16) aufweist, das eine Druckkraft auf die Kontaktflächen (22) der Kabel (19, 20) ausübt, dadurch gekennzeichnet, daß das Druckelement als eine an der Welle (15) exzentrisch befestigte, mit einem Mantel (17) hoher Reibung überzogene Nockenwalze (16) ausgebildet ist, welche während ihrer Einstellbewegung in die Wirklage mittels der tangentialen Mitnahmekraft, die sie auf die dem Mantel (17) zugekehrte Kabeloberfläche ausübt, gleichzeitig eine Schubbewegung zwischen den Kontaktflächen und Gegenkontaktflächen der Verbindung erzeugt.

2. Verbindung nach Anspruch 1, dadurch gekennzeichnet, daß an gegenüberliegenden Seiten der Verbindungsvorrichtung je eine Einschuböffnung (13, 14) für ein unteres (19) und ein oberes Kabel (20) mit den Kontaktflächen (22) auf der oberen bzw. unteren Seite angeordnet ist, wobei die Nockenwalze (16) bei Betätigung des Betätigungshebels (18) auf das obere Kabel (20), dieses verschiebend, wirksam ist.

3. Verbindung nach den Ansprüchen 1 und 2, dadurch gekennzeichnet, daß der Mantel (17) der Nockenwalze (16) aus synthetischem Gummi besteht.

4. Verbindung nach den Ansprüchen 1 bis 3, dadurch gekennzeichnet, daß am Gehäuse (10) der Verbindungsvorrichtung eine Anschlagfläche (24) für den Betätigungshebel (18) angeordnet ist, und daß in der Betätigungsstellung des Betätigungshebels (18) an der Anschlagfläche (24) der höchste Bereich der Nockenwalze (16) überschritten ist.

## Claims

1. Pluggable electrically conductive connection of cables, in particular flat cables (19, 20) whose ends show contact pads (22) on one surface, and are inserted in a connecting unit which adjacent to a cable entrance-exit slot (13, 14) comprises a shaft (15) rotatable into active position by means of an actuator lever (18), and a pressure element (16) arranged at the shaft (15), said pressure element exerting pressure onto the contact pads (22) of the cables (19, 20), characterized in that the pressure element is designed as a cam roller (16) excentrically fixed at the shaft (15) and coated with a high friction coating (17), which while being brought into its active position by means of the tangential shearing force it applies to the cable surface facing the coating (17) exerts at the same time a shearing movement between the contact pads and counter contact pads of the connection.

2. Connection as claimed in claim 1, characterized in that on opposite sides of the connecting device one respective entrance-exit slot (13, 14) for a lower (19) and an upper cable (20) with the contact pads (22) is arranged on the upper or lower side, respectively, the cam roller (16) acting upon operation of the actuator lever (18) on the upper cable (20), shearing it.

3. Connection as claimed in claims 1 and 2, characterized in that the coating (17) of the cam roller (16) consists of synthetic rubber.

4. Method as claimed in any one of claims 1 to 3, characterized in that at the housing (10) of the connecting device a stop ledge (24) for the actuator lever (18) is arranged, and that in the actuating position of the actuator lever (18) at the stop ledge (24) the top range of the cam roller (16) is exceeded.

## Revendications

1. Connecteur de câble, en particulier de câbles plats (19, 20), déconnectable et électriquement conducteur, dont les extrémités présentent des surfaces de contact (22) sur une face supérieure et sont insérées dans un dispositif connecteur, qui présente au voisinage d'une ouverture pour l'insertion du câble (13, 14) un cylindre (15) pouvant être tourné au moyen d'un levier de commande (18) dans une position de travail et un élément de poussée (16) disposé sur le cylindre (15), qui exerce une force de poussée sur les surfaces de contact (22) des câbles (19, 20), caractérisé en ce que l'élément de poussée est construit sous forme de manchon à came (16) fixé de façon excentrique au cylindre (15) et pourvu d'un manchon (17) à friction plus élevée, qui, pendant son mouvement d'enclenchement en position de travail grâce à la force d'entraînement tangentielle qu'il exerce sur les surfaces du câble opposées au manchon (17), effectue simultanément un mouvement de poussée entre les surfaces de contact et les surfaces de contact opposées du connecteur.

2. Connecteur selon la revendication 1, caractérisé en ce que, sur des côtés opposés du connecteur, il est prévu une ouverture d'introduction (13, 14) pour un câble inférieur (19) et un câble supérieur (20) avec les surfaces de contact (22) respectivement du côté supérieur et du côté inférieur, de sorte que le rouleau à came (16) agit, en cas d'actionnement du levier de commande (18) sur le câble inférieur lorsque celui-ci coulisse.

3. Connecteur selon la revendication 1 et 2, caractérisé en ce que le manchon (17) du rouleau à came (16) est constitué par du caoutchouc synthétique.

4. Connecteur selon les revendications 1 à 3, caractérisé en ce qu'il est prévu aans le boîtier (10) du dispositif connecteur une surface de butée (24) pour le levier de commande (18) et que, dans la position active du levier de commande (18) sur la surface de butée (24), la zone la plus haute du rouleau à came (16) sera dépassée.
